# EUROPÄISCHE PATENTANMELDUNG

(11) **EP 0 665 037 A1**
(43) Veröffentlichungstag der Anmeldung: **02.08.1995**
(21) Anmeldenummer: 95100895.2
(22) Anmeldetag: 24.01.1995
(51) Int. Cl.: A63F 9/12

(54) **Räumliches Puzzle**

(30) Priorität: 29.01.1994 CH 302/94
(71) Anmelder: Spichtig, Walter, CH-6370 Stans (CH)
(72) Erfinder: Spichtig, Walter, CH-6370 Stans (CH)
(74) Vertreter: Arato, Laszlo

(57) **Zusammenfassung**

Es wird ein räumliches Puzzle vorgeschlagen, das aus einem, oder mehreren Blöcken (A,B,C..) mit mehreren durchgehenden zylindrischen sich paar- und/oder gruppenweise kreuzenden Öffnungen (1÷7) und aus Bolzen (I÷V) mit mindestens je einer Aussparung (n) besteht, wobei die Bolzen (I÷V) in die Öffnungen (1÷7) passen und die Aussparungen (n) der Bolzen (I÷V) das Passen mit anderen Bolzen (I÷V) ermöglichen, und einige Bolzen (III) als Sperrbozen dienen und nur drehbar aber nicht verschiebbar sind und Zeiger (10) aufweisen.

## Beschreibung

Die Erfindung betrifft ein räumliches Puzzle gemäss dem Oberbegriff des Anspruches 1. Solche Puzzles sind als Zusammensetzspiele bekannt, mit der Aufgabe aus einzelnen Teilen eine grössere vordefinierte Einheit zusammenzusetzen.

Aus den Veröffentlichungen US 4,206,923, US 4,283,055 und US 4,811,948 sind Puzzles bekannt, die aus einem würfelförmigen Block mit sich kreuzend durchgehenden Bohrungen, und aus in diese Bohrungen passenden Bolzen mit Aussparungen bestehen, so dass die Bohrungen des Blockes mit den Bolzen vollständig gefüllt werden können. Das Spiel besteht darin, dass die konstruktiv vorgegebene Lösung gesucht wird, die je nach Aufgabe aus dem Füllen oder Entleeren der Bolzen besteht. Weil es sich um sich gegensitig sperrende Teile handelt ist für die Lösung der Aufgabe etscheidend, dass der Spieler die Interaktion der Teile erkennt um die richtige Reihenfolge und die richtige Lage der Teile zueinander und zum Körper zu ordnen. Weil die Komplexität eine Funktion der Anzahl Bohrungen und Kreuzungen ist, sind entsprechende Arten der Ausführung der Spiele für sehr verschiedene Ansprüche möglich, beispielsweise für Anfänger respektive Kinder, Fortgeschrittene respektive Jugendliche und Tüftler respektive Erwachsene.

Gemeinsamer Nachteil dieser Puzzles ist, dass sie ein Geduldspiel sind, und die Geschicklichkeit des Spielers zu wenig fördern. Mit anderen Worten, der Erfolg ist auf das Gelingen eines Spiels beschränkt und die Möglichkeiten der Steigerung der individuellen Fähigkeiten des Spielers sind entsprechend eng.

Die vorliegende Erfindung stellt sich die Aufgabe, nebst der für die Konbination erforderlichen Intelligenz auch das Gedächtniss des Spielers zu aktivieren und damit Anreiz für die wiederholte Beschäftigung mit dem Puzzle zu schaffen. Diese Aufgabe wird durch Merkmale der Konfigurationsschritte erreicht welche der Spieler behalten kann und Dank dem die wiederholte Beschäftigung mit dem Spiel die Geschwindigkeit der Lösungssuche steigern hilft.

Erfindungsgemäss wird diese Aufgabe durch die kennzeichnenden Merkmale der Ansprüche 1 bis 3 gelöst.

Die durch die Erfindung erreichten Vorteile sind im wesentlichen darin zu sehen, dass die Beschäftigung mit dem Spiel das visuelle Gedächtniss des Spielers fördert, den Spieler zur wiederholten Beschäftigung mit demselben annimiert, und die wiederholte Beschäftigung beim Spieler als mentales Training wirkt.

Anhand der beiliegenden Zeichnungen wird die Erfindung eines Ausführungsbeispiels erläutert. Es zeigen:
- Fig.1: ein Puzzle aus einem Block und eine Anzahl Bolzen
- Fig.2: ein Puzzle aus drei Blöcken und verschiedenen Bolzen, die zur Verbindung der Blöcke dienen.

Das in Figur 1 gezeigte, beispielsweise aus Hartholz gefertigte Puzzle besteht aus einem quaderförmigen Block A mit zylindrischen, zu den Seitenflächen des Blocks A senkrecht und parallel verlaufenden Öffnungen 1÷7 mit gleichem Durchmesser, die sich teilweise treffen und vorzugsweise so kreuzen, dass bei der Stelle der Kreuzung eine der Mittellinien der Öffnung mit der Mantellinie der zweiten Öffnung kongruiert, und die Mittellinie der zweiten Öffnung die Mantellinie der ersten Öffnung schneidet. Die Öffnung 3 wird auf diese weise von den Öffnungen 1 und 2 hälftig so geschnitten, dass die Öffnung 1 oberhalb und die Öffnung 2 unterhalb der Mittellinie der Öffnung 3 liegt, wobei die Öffnung 1 zwischen den Öffnungen 4 und 5, und die Öffnung 2 zwischen den Öffnungen 6,7 verläuft und von den Öffnungen 4÷7 parallel und äquidistant gekreutzt wird. In die Öffnungen 1÷7 passen, ebenfalls vorzugsweise aus Hartholz geferigte, zylindrische Bolzen I÷IV. Im vorliegenden Fall sind nur die Öffnungen 2÷7 mit den Bolzen II÷IV besetzt. Damit die Bolzen II und IV in die Öffnungen 2 und 3 passen, weisen je nach Absicht des Herstellers entweder die Sperrbolzen IIIa÷IIId, oder die Bolzen II und IV Aussparungen n2÷n4 auf. Die Sperrbolzen IIIa÷d sind zudem axial gesichert, beispielsweise mit einem Federring, oder wie in der Ausführungsbeispiel gezeigt verstiftet, so dass sie nur gedreht, nicht aber verschoben werden können. Da weder die Lage noch die Existenz einer Aussparung n3 von aussen her zu sehen ist, insbesondere an den Sperrbolzen IIIa÷d, welche auch nach der Entfernung der Bolzen II und IV im Block A verborgen sind, ist es sehr schwierig die Lage der Durchlässe zu orten. Für eine gewisse Orientierung dienen daher die Zeiger 10, die allerdings in der Figur 1 als durchgehende Stifte verwendet werden und daher zweideutig sind, aber durch Schieben zur Assymetrie, und damit zu eindeutig weisenden Zeigern gewandelt werden können. Dabei lässt die Darstellung der Figur 1 offen, ob die Sperrbolzen IIIa÷d beidseitig hervorragen oder aber wie in der Figur 2, Bolzen IIIn gezeigt einseitig hervorragend und einseitig im Block A so versenkt sind, dass sie nicht vorstehen. Es versteht sich, dass die in der Figur 1 gezeigten Sperrbolzen IIIa÷d nicht nur einreihig, sondern um die Öffnung 3 beidseitig angeordnet werden könnten, oder um die in einer Ebene angeordneten Sperrbolzen IIIa÷d, um die Öffnung 3 respektive den Bolzen IV verdoppelt werden könnten. Ebenso wäre die Vervielfachung der Bolzen 1 und 2 möglich, indem zwischen den Sperrbolzen IIIb und IIIc ein Bolzen Ib, oder um den Bolzen IV oben und unten je ein Bolzen Ib,Ic,Id und IIb,IIc,IId plaziert wird.
In der Figur 2 wird gezeigt, dass mehrere Blöcke A,B,C durch den Bolzen I, und V zu verbinden sind. Die Blöcke A und B sowie B und C können paarweise A/B wie reihenweise C/B kombiniert werden, so dass mehrere in der Figur 1 gezeigte Puzzlebausteine zu einem System gekoppelt und auf analoge Art auch dreidimensional erweitert werden können.
Die in der Figur 2 dargestellte Formation der Blöcke A÷C ist jeweils nur mit den Sperrbolzen IIIa÷d und IIIn bestückt, so dass die Verbindung der Blöcke A/B mit dem Bolzen I, und die Verbindung der Blöcke B/C mit dem Bolzen V erfolgt. Auf diese Weise wird verdeutlicht, dass die Länge der Bolzen sehr verschieden sein kann. Ob der Bozen II so Lang ist, dass er mit dem Bolzen V eine Verbindung gibt, bleibt eine Option.

Die Zerlegung der in der Figur 2 gezeigte Komposition wird der Spieler am besten mit dem Drehen des Sperrbolzens IIIn beginnen, um den Block C frei zu bekommen. Anschliessend wird er die Sperrbolzen IIIa÷d solange verstellen bis der Bolzen IV frei wird und die Bolzen I und II verschiebbar sind. Wenn er sich die Lage und Relation der Zeiger 10 der Sperrbolzen IIIa÷d merkt wird er das Zusammensetzen schneller schaffen. Durch die Besetzung der Blöcke B und C mit Sperrbolzen lässt sich freilich die Komplexität schnell steigern, vor allem wenn der Spieler sich nicht mit der Kodierung der Sperrbozen der Blöcke auf das Spiel vorbereitet. An dieser Stelle soll erwähnt werden, dass zu Spielbeginn idealerweise das Puzzlespiel daher in seiner Teile zerlegt vorliegen, und am besten auch auf diese Weise konfektioniert und vertrieben werden sollte.

Neben der Erweiterung der Puzles soll die Möglichkeit der Verschachtelung der Bolzen erwähnt werden. Auf diese Art könnten die Bolzen (I÷IV) nicht einteilig, wie gezeigt, sondern jeweils aus einem nicht gezeigten zylindrischen Kern (20) und einen umhüllenden rohrförmigen, ebenfalls nichtgezeigten, koaxialen Mantel (21) bestehen. Die Kodierung, mit der Aussparung (n21), könnte sich auf den Mantel (2l) oder auf beide Bolzenteile (20,21) erstrecken.

## Patentansprüche

1. Räumliches Puzzle, bestehend aus einem Block (A) mit mehreren durchgehenden zylindrischen sich paar- und/oder gruppenweise kreuzenden Öffnungen (1÷7) und aus Bolzen (I÷IV) mit mindestens je einer Aussparung (n), wobei die Bolzen (I÷4) in die Öffnungen (1÷7) passen und die Aussparungen (n1÷n4) der Bolzen (I÷IV) das Passen mit anderen Bolzen (I÷IV) ermöglichen, dadurch gekennzeichnet, dass mindestens ein Bolzen (III) als Sperrbolzen (IIIa÷IIId) dient und nicht verschiebbar ist.

2. Räumliches Puzzle nach Anspruch 1 dadurch gekennzeichnet, dass der Sperrbolzen (IIIa÷IIId) mindestens einen Zeiger (10) aufweist.

3. Räumliches Puzzle nach den Ansprüchen 1 und 2 dadurch gekennzeichnet, dass die Blöcke (A÷C) und Bolzen (I÷IV) im Sinne eines Baukastens, einheitlich und zusammenfügbar gestaltet sind.

4. Räumliches Puzzle nach den Ansprüchen 1 bis 3 dadurch gekennzeichnet, dass mindestens zwei Blöcke (A/B),(B/C) durch einen einzigen Bolzen (I,II),(IV) verbindbar sind.

5. Räumliches Puzzle nach den Ansprüchen 1 bis 4 dadurch gekennzeichnet, dass mindestens drei Blöcke (A,B,C) miteinander paar- und/oder reihenweise, mit mindestens zwei Bolzen (I,IV),(II,IV) verbindbar sind.

6. Räumliches Puzzle nach den Ansprüchen 1 bis 5 dadurch gekennzeichnet, dass die Bolzen (I÷IV) aus einem zylindrischen Kern (20) und einen umhüllenden, rohrförmigen, koaxialen Mantel (21) bestehen.

7. Räumliches Puzzle nach Anspruch 6 dadurch gekennzeichnet, dass der koaxiale Mantel (21) der Bolzen (I÷IV) einen Ausschnitt (n) aufweist.

8. Räumliches Puzzle nach Anspruch 6 dadurch gekennzeichnet, dass der zylindrische Kern (20) und der koaxiale Mantel (21) der Bolzen (I÷IV) einen gemeinsamen Ausschnitt (n) aufweist.

9. Räumliches Puzzle nach Anspruch 6 dadurch gekennzeichnet, dass der zylindrische Kern (20) mindestens einen Zeiger (10) aufweist.

10. Räumliches Puzzle nach Anspruch 6 dadurch gekennzeichnet, dass der zylindrische Kern (20) und der koaxiale Mantel (21) der Bolzen (I÷IV) je einen unabhängigen Zeiger (10n) aufweisen.
